# EUROPÄISCHE PATENTANMELDUNG

(11) **EP 4 715 119 A1**
(43) Veröffentlichungstag der Anmeldung: **25.03.2026**
(21) Anmeldenummer: 25202368.4
(22) Anmeldetag: 16.09.2025
(51) Int. Cl.: E01C 5/20, E01F 1/00, E01F 9/594

(54) **MODULARES SYSTEM ZUR ERRICHTUNG VON FAHRBAHNABGRENZUNGEN AUF EINER FAHRBAHN IN FORM EINER GEGENÜBER DER FAHRBAHN ERHÖHTEN FLÄCHE**

(30) Priorität: 19.09.2024 DE 102024127027; 19.09.2024 DE 202024105376 U
(71) Anmelder: Lüft GmbH & Co. KG, 55257 Budenheim (DE)
(72) Erfinder: Körte, Jost, 24857 Borgwedel (DE); Rockenbach, Anne, 55457 Gensingen (DE); Pirschle, Rudi, 55268 Nieder-Olm (DE)
(74) Vertreter: Franke, Markus

(57) **Zusammenfassung**

Die Erfindung betrifft ein modulares System (1) zur Errichtung von Fahrbahnabgrenzungen auf einer Fahrbahn in Form einer gegenüber der Fahrbahn erhöhten Fläche. Fahrbahnabgrenzungen werden zur Beruhigung und/oder Führung von Verkehr eingesetzt. Bei einer Fahrbahnabgrenzung im Sinne der vorliegenden Erfindung handelt es sich insbesondere um eine Verkehrsinsel (3), eine Verschwenkungsinsel, eine Beruhigungsinsel, eine Querungshilfe und/oder einen Minikreisverkehrsplatz.

Das modulare System (1) umfasst mehrere plattenförmige Elemente (10, 20, 30), wobei das jeweilige Element (10, 20, 30) eine der Fahrbahn abzuwendende Oberseite und eine der Fahrbahn zuzuwendende Unterseite aufweist, wobei das jeweilige Element (10, 20, 30) mit seiner Unterseite auf die Fahrbahn auflegbar ist und wobei das jeweilige Element (10, 20, 30) mit der Fahrbahn verbindbar ist, wobei die mehreren Elemente (10, 20, 30) umfassen:
- zumindest ein Bogenelement (10),
- zumindest ein Linearelement (20) und
- zumindest ein Zwischenelement (30).

## Beschreibung

Die Erfindung betrifft ein modulares System zur Errichtung von Fahrbahnabgrenzungen auf einer Fahrbahn in Form einer gegenüber der Fahrbahn erhöhten Fläche. Fahrbahnabgrenzungen werden zur Beruhigung und/oder Führung von Verkehr eingesetzt. Bei einer Fahrbahnabgrenzung im Sinne der vorliegenden Erfindung handelt es sich insbesondere um eine Verkehrsinsel, eine Verschwenkungsinsel, eine Beruhigungsinsel, eine Querungshilfe und/oder einen Minikreisverkehrsplatz.

Insbesondere dient das modulare System zur Errichtung von mobilen Fahrbahnabgrenzungen. Unter mobilen Fahrbahnabgrenzungen werden insbesondere solche Fahrbahnabgrenzungen verstanden, die auf die Fahrbahn auflegbar und mittels lösbarer Befestigungselemente, wie beispielsweise Schrauben, mit der Fahrbahn verbindbar sind, wobei nach dem Entfernen der Befestigungselemente die Fahrbahnabgrenzungen gegebenenfalls an einem anderen Ort wieder verwendet werden können.

Mobile Fahrbahnabgrenzungen sind grundsätzlich aus dem Stand der Technik bekannt. Beispielsweise offenbart die DE 91 15 098 U1 eine mobile Verkehrsinsel, die aus Einzelelementen besteht.

Die DE 202 04 649 U1 offenbart ein mobiles Element zur Verwendung im Straßenverkehr, insbesondere zur Verwendung bei einer Verkehrsinsel, einer Verschwenkungsinsel, einem Minikreisverkehrsplatz oder einem Leitschutzsystem zur Sicherung von Verkehrswegen.

Nachteilig bei den aus dem Stand der Technik bekannten Lösung ist, dass zur Errichtung der jeweils gewünschten Fahrbahnabgrenzung spezifisch für die gewünschte Fahrbahnabgrenzung vorgesehene Elemente verwendet werden müssen. Das führt dazu, dass eine Vielzahl von unterschiedlichen Elementen vorgehalten werden müssen, um die unterschiedlichen Arten von Fahrbahnabgrenzungen errichten zu können. Zudem müssen bei dem aus dem Stand der Technik bekannten Lösung je nach Abmessung der gewünschten Fahrbahnabgrenzung Elemente mit der entsprechenden Abmessung verwendet werden. Bei flächenmäßig groß ausgedehnten Fahrbahnabgrenzungen kommen dann auch entsprechend flächenmäßig groß ausgedehnte Elemente zum Einsatz. Dabei ergibt sich zum einen die Problematik, dass die flächenmäßig groß ausgedehnten Elemente ein entsprechend hohes Gewicht aufweisen, sodass diese nur mit mehreren Personen oder unter Zuhilfenahme von Maschinen gehandhabt werden können. Zudem sind flächenmäßig groß ausgedehnte Elemente bei der Errichtung von Fahrbahnabgrenzungen auf gekrümmten bzw. gewölbten Fahrbahnen problematisch, da eine kippmomentfreie Auflage auf der Fahrbahn dann häufig nicht mehr möglich ist oder nur unter starker Verformung des Elements. Eine Verformung ist insbesondere dann kritisch, wenn die Elemente aus einem spröden Material bestehen.

Aufgabe der vorliegenden Erfindung ist es, eine neuartige Lösung zur Errichtung von Fahrbahnabgrenzungen anzugeben, die die vorbeschriebenen Nachteile überwindet.

Das erfindungsgemäße modulare System dient zur Errichtung von Fahrbahnabgrenzungen auf einer Fahrbahn in Form einer gegenüber der Fahrbahn erhöhten Fläche. Das modulare System dient insbesondere zur Errichtung einer Verkehrsinsel, einer Verschwenkungsinsel, einer Beruhigungsinsel, einer Querungshilfe und/oder eines Minikreisverkehrsplatzes. Das erfindungsgemäße modulare System kann insbesondere dazu verwendet werden, unterschiedliche Fahrbahnabgrenzungen zu errichten. Das modulare System umfasst mehrere plattenförmige Elemente. Das jeweilige Element weist eine der Fahrbahn abzuwendende Oberseite und eine der Fahrbahn zuzuwendende Unterseite auf. Das jeweilige Element ist mit seiner Unterseite auf die Fahrbahn auflegbar. Ferner ist das jeweilige Element mit der Fahrbahn verbindbar, beispielsweise mechanisch verbindbar mittels eines Verbindungselements.

Die mehreren Elemente des modularen Systems umfassen zumindest ein Bogenelement, zumindest ein Linearelement und zumindest ein Zwischenelement.

Das Bogenelement ist in einer Draufsicht auf die Oberseite sektorförmig ausgebildet. Das Bogenelement weist in der Draufsicht auf die Oberseite eine Ecke und eine sich von der Ecke geradlinig erstreckende erste Seite auf. Ferner weist das Bogenelement eine sich von der Ecke geradlinig erstreckende zweite Seite auf. Dabei schließen die erste Seite und die zweite Seite einen rechten Winkel ein, verlaufen insofern senkrecht zueinander. Ferner weist das Bogenelement eine sich bogenförmig erstreckende dritte Seite auf, wobei sich diese dritte Seite zwischen einem der Ecke abgewandten Ende der ersten Seite und einem der Ecke abgewandten Ende der zweiten Seite erstreckt. Die erste Seite weist in ihrer Erstreckungsrichtung von der Ecke bis zu dem Ende der ersten Seite eine Erstreckung mit einer ersten Länge auf. Die zweite Seite weist in ihrer Erstreckungsrichtung von der Ecke bis zu dem Ende der zweiten Seite eine Erstreckung auf, wobei diese Erstreckung der ersten Länge entspricht. Dementsprechend sind die erste Seite und die zweite Seite gleich lang. Die erste Seite und die zweite Seite sind als Anlagenseiten ausgebildet, wohingegen die dritte Seite als Außenseite ausgebildet ist.

Das Linearelement ist in einer Draufsicht auf die Oberseite rechteckig ausgebildet mit zwei sich geradlinig und zueinander parallel erstreckenden längeren Seiten und mit zwei sich senkrecht zu den längeren Seiten, geradlinig und zueinander parallel erstreckenden kürzeren Seiten. Die längeren Seiten weisen jeweils eine Erstreckung auf, die der ersten Länge entsprechen. Die kürzeren Seiten hingegen weisen jeweils eine Erstreckung mit einer zweiten Länge auf, wobei ein Verhältnis der zweiten Länge zu der ersten Länge 0,5 beträgt. Dabei ist eine Seite der kürzeren Seiten als Außenseite ausgebildet, wohingegen die andere kürzere Seite und die längeren Seiten als Anlageseiten ausgebildet sind.

Das Zwischenelement ist in einer Draufsicht auf die Oberseite quadratisch ausgebildet mit vier sich geradlinig erstreckenden Seiten, wobei die Seiten des Zwischenelements jeweils eine Erstreckung aufweisen, die der zweiten Länge entspricht. Die Seiten des Zwischenelements sind als Anlageseiten ausgebildet.

Die Elemente sind derart ausgebildet, dass die Elemente im Bereich der Anlageseiten derart aneinander anlegbar sind, dass die Oberseiten der aneinander angelegten Elemente im Anlagebereich der Elemente stufenlos ineinander übergehen.

Durch die vorbeschriebenen Verhältnisse der Seitenlängen können unter Verwendung von lediglich den vorgenannten drei Typen von Elementen, nämlich von einem oder mehreren Bogenelementen, einem oder mehreren Linearelementen und einem oder mehreren Zwischenelementen, eine Vielzahl von unterschiedlichen Fahrbahnabgrenzungen errichtet werden, die sich hinsichtlich ihrer Außenform und/oder hinsichtlich ihrer Abmessungen unterscheiden. Durch die vorbeschriebene Gestaltung der Längenverhältnisse können die zu errichtenden Fahrbahnabgrenzungen in ihrer Länge und Breite auf einfache Art und Weise variiert werden, indem eine größere Anzahl oder eine geringere Anzahl von Elementen verwendet wird. Zudem kann auf einfache Art und Weise der Verlauf von der zu errichtenden Fahrbahnabgrenzung auf einfache Art und Weise angepasst werden. Mit einem Linearelement kann beispielsweise eine geradlinig verlaufende Außenkante verwirklicht werden. Durch Aneinanderlegen von mehreren Linearelementen können geradlinig verlaufende Außenkanten beliebiger Länge verwirklicht werden, indem Linearelemente aneinander angelegt werden und zwar im Bereich der längeren Seiten. Runde Außenkanten bzw. Verrundungen können durch Verwendung eines oder mehrerer Bogenelemente verwirklicht werden. An derartige Verrundungen angrenzende geradlinig verlaufende Außenkanten können dadurch verwirklicht werden, dass an die entsprechende Anlageseite des Bogenelements ein Linearelement angelegt wird und zwar mit der längeren Seite, derart, dass die als Außenseite ausgebildete kürzere Seite mit der dritten Seite des Bogenelements, die ebenfalls als Außenseite ausgebildet ist, fluchtet.

Ein Minikreisverkehrsplatz kann verwirklicht werden, indem vier Bogenelemente verwendet werden. Wenn ausschließlich vier Bogenelemente verwendet werden, wird ein relativ kleiner Minikreisverkehrsplatz verwirklicht. Ein vergrößerter Minikreisverkehrsplatz kann dadurch verwirklicht werden, dass zwischen benachbarten Bogenelementen jeweils ein Linearelement eingebracht wird. Dementsprechend umfasst der vergrößerte Minikreisverkehr vier Bogenelemente und vier zwischen den Bogenelementen angeordnete Linearelemente. Bei einer solchen Gestaltung entsteht eine zentrale Lücke, wobei diese Lücke durch ein Zwischenelement gefüllt werden kann, sodass wiederum eine vollständig geschlossene Oberseite des vergrößerte Minikreisverkehrs erreicht wird.

Auf ähnliche Art und Weise können mehr oder weniger breite Verkehrsinseln verwirklicht werden, indem auf einer Kopfseite der Verkehrsinsel, die zwei Bogenelemente umfasst, zwischen die zwei Bogenelemente eine geeignete Anzahl von Linearelementen eingebracht wird je nach gewünschter Breite der Kopfseite. Dabei etwaig entstehende Lücken im daran anschließenden Bereich der Verkehrsinsel können dann wiederum mit Zwischenelementen aufgefüllt werden.

Vor dem Hintergrund einer besonders guten Handhabbarkeit, insbesondere durch eine einzelne Person, wird es als vorteilhaft angesehen, wenn die zweite Länge vorzugsweise zwischen 30 cm und 60 cm, insbesondere zwischen 35 cm und 50 cm, besonders bevorzugt 40 cm beträgt.

Es wird als besonders vorteilhaft angesehen, insbesondere hinsichtlich einer guten Handhabbarkeit und eines geringen Gewichts, wenn das jeweilige Element eine maximale Dicke von der Oberseite zu der Unterseite von 8 cm bis 20 cm, vorzugsweise von 10 cm bis 15 cm, besonders bevorzugt von 12 cm aufweist.

Im Rahmen der vorliegenden Erfindung angegebene Abmessungen und Verhältnisse können, insbesondere aufgrund von Fertigungstoleranzen bei der Herstellung der Elemente, geringfügig von dem angegebenen Wert abweichen. So beinhaltet ein angegebenes Verhältnis von Längen, das mit einem Wert von 0,5 angegeben ist, insbesondere einen Bereich von 0,45 bis 0,54, besonders bevorzugt von 0,49 bis 0,51.

Sofern nichts Gegenteiliges angegeben ist, sind Zahlenwerte im Rahmen der vorliegenden Offenbarung und der Ansprüche dahingehend auszulegen, dass Abweichungen im Bereich von kleiner oder gleich 5 % (≤ 5 %) des angegebenen Werts in dem angegebenen Wert enthalten sind und dementsprechend vom Schutzumfang des entsprechenden Anspruchs umfasst sind.

Es wird als besonders vorteilhaft angesehen, wenn die Elemente über ein Gieß- und/oder über ein Pressverfahren hergestellt werden. Insofern werden zur Herstellung der Elemente vorzugsweise Negativformen der Elemente verwendet. Vor dem Hintergrund einer besonders guten Entformung eines Bogenelements wird es als vorteilhaft angesehen, wenn die dritte Seite des Bogenelements einen geradlinig verlaufenden ersten Endabschnitt und einen senkrecht zu dem ersten Endabschnitt, geradlinig verlaufenden zweiten Endabschnitt und einen zwischen dem ersten Endabschnitt und dem zweiten Endabschnitt verlaufenden Kreisbogenabschnitt aufweist. Der Kreisbogenabschnitt weist dabei einen Mittelpunktwinkel von 90° und einen Radius auf, der größer ist als die zweite Länge und kleiner ist als die erste Länge. Durch die geradlinig verlaufenden Endabschnitte ist die Entformung des Bogenelements erleichtert.

Vorzugsweise ist eine Anlageseite unterschiedlich zu einer Außenseite ausgebildet. Vorzugsweise weist eine Außenseite eine Auffahrkante auf, wohingegen eine Anlageseite frei von einer Auffahrkante ist.

Es wird als besonders vorteilhaft angesehen, wenn das Bogenelement und das Linearelement im Bereich der jeweiligen Außenseite eine Auffahrkante aufweisen. Vorzugsweise sind die Anlagenseiten frei von einer Auffahrkante. Durch eine solche Auffahrkante wird begünstigt, dass bei einer Kollision eines Kraftfahrzeugs mit dem entsprechenden Element das Kraftfahrzeug auf das Element auffährt, wodurch die in einem solchen Fall auf das Element parallel zu der Fahrbahn einwirkenden Querkräfte reduziert werden, sodass eine Beschädigung des Elements oder ein Lösen des Elements aus der Verbindung mit der Fahrbahn vermieden wird.

Es wird als besonders vorteilhaft angesehen, wenn die Auffahrkante mit einer durch die Unterseite des jeweiligen Elements definierten Auflageebene einen Winkel von 20° bis 60° einschließt.

Um auch bei einer unebenen, beispielsweise gekrümmten oder gewölbten, Fahrbahn eine möglichst lückenlose Anlage der einzelnen Elemente aneinander zu ermöglichen, wird es als vorteilhaft angesehen, wenn die jeweilige Anlageseite des jeweiligen Elements derart ausgebildet ist, dass eine der Fahrbahn abzuwendende Oberkante der Anlageseite gegenüber einer der Fahrbahn zuzuwendenden Unterkante nach außen übersteht.

Im Zusammenhang mit der Oberkante ist es durchaus denkbar, dass die Oberkante der jeweiligen Anlageseite abgefast ist.

Es wird als besonders vorteilhaft angesehen, wenn die Unterkante der jeweiligen Anlageseite abgefast ist.

In einer besonders bevorzugten Ausführungsform ist vorgesehen, dass sämtliche Außenkanten des jeweiligen Elements abgefast sind.

Insbesondere im Zusammenhang mit einer gegenüber der Unterkante nach außen überstehenden Oberkante wird es als vorteilhaft angesehen, wenn die jeweilige Anlageseite des jeweiligen Elements zu einer durch die Unterseite des jeweiligen Elements definierten Auflageebene geneigt ausgebildet ist, wobei ein von der Anlageseite mit der Auflageebene eingeschlossener Neigungswinkel von größer 90° (> 90°) bis kleiner gleich 95° (< 95°) beträgt. In einer besonders bevorzugten Ausführungsform ist der Neigungswinkel größer 90° (> 90°) und kleiner 92° (< 92°).

Es wird als besonders vorteilhaft angesehen, wenn das Bogenelement ein Gewicht von größer oder gleich 15 kg (≥ 15 kg) und kleiner oder gleich 30 kg (≤ 30 kg) aufweist.

Es wird als besonders vorteilhaft angesehen, wenn das Linearelement derart gestaltet ist, dass das Linearelement ein Gewicht von größer oder gleich 10 kg (≥ 10 kg) und kleiner oder gleich 20 kg (≤ 20 kg) aufweist. Ein derartiges Gewicht hat sich als besonders vorteilhaft hinsichtlich einer einfachen Handhabung, insbesondere einer Handhabung durch eine einzelne Person, des Elements erwiesen.

In einer besonders bevorzugten Ausführungsform ist vorgesehen, dass das Zwischenelement ein Gewicht von größer oder gleich 5 kg (≥ 5 kg) und kleiner oder gleich 15 kg (≤ 15 kg) aufweist.

In einer besonders bevorzugten Ausführungsform ist vorgesehen, dass das Zwischenelement derart gestaltet ist, dass eine durch die Oberseite gebildete Oberfläche des Zwischenelements parallel zu einer durch die Unterseite des Zwischenelements definierten Auflageebene verläuft. Auf diese Weise lassen sich innenliegende Bereiche einer errichteten Fahrbahnabgrenzung als ebene Oberflächen ausbilden.

In einer vorteilhaften Weiterbildung ist vorgesehen, dass das Linearelement derart gestaltet ist, dass die Oberseite des Linearelements in der Draufsicht auf die Oberseite einen quadratischen ersten Abschnitt aufweist, wobei der quadratische erste Abschnitt die als Anlageseite ausgebildete kürzere Seite und die an diese kürzere Seite angrenzenden Hälften der längeren Seiten umfasst, wobei ein von dem quadratischen ersten Abschnitt der Oberseite gebildeter erster Oberflächenabschnitt parallel zu einer durch die Unterseite des Linearelements definierten Auflageebene verläuft. Durch die vorbeschriebenen Abmessungen des ersten quadratischen Abschnitts entspricht dieser quadratische Abschnitt hinsichtlich seiner Abmessungen den Abmessungen des Zwischenelements, sodass ein im Bereich des ersten quadratischen Abschnitts an das Linearelement angelegtes Zwischenelement eine ebene, rechteckförmige Fläche bildet, deren Außenabmessungen in der Draufsicht auf die Oberseite denjenigen des Linearelements entspricht.

Es wird als besonders vorteilhaft angesehen, wenn das Linearelement derart gestaltet ist, dass die Oberseite des Linearelements in der Draufsicht auf die Oberseite einen quadratischen zweiten Abschnitt aufweist, wobei der quadratische zweite Abschnitt die als Außenseite ausgebildete kürzere Seite und die an diese kürzere Seite angrenzenden Hälften der längeren Seiten umfasst, wobei ein von dem quadratischen zweiten Abschnitt der Oberseite gebildeter zweiter Oberflächenabschnitt geneigt zu einer durch die Unterseite des Linearelements definierten Auflageebene verläuft. Durch den geneigten zweiten Oberflächenabschnitt wird ein Ablaufen von Regenwasser von dem Linearelement ermöglicht. Vorzugsweise schließt der zweite Oberflächenabschnitt mit der Auflageebene einen Winkel von 2° bis 8°, vorzugsweise einen Winkel von 5°, ein. Der zweite geneigte Oberflächenabschnitt muss nicht notwendigerweise quadratisch sein. So ist es durchaus denkbar, dass der zweite quadratische Abschnitt der Oberseite im Bereich der Außenseite eine stärkere Neigung als in den daran angrenzenden Bereich aufweist, beispielsweise um die Auffahrkante auszubilden.

Es wird als besonders vorteilhaft angesehen, wenn das Bogenelement derart gestaltet ist, dass die Oberseite des Bogenelements in der Draufsicht auf die Oberseite einen Oberflächenabschnitt aufweist, wobei der Oberflächenabschnitt parallel zu einer durch die Unterseite des Bogenelements definierten Auflageebene verläuft, wobei der Oberflächenabschnitt sich von der Ecke ausgehend bis zu der Hälfte der ersten Seite und bis zu der Hälfte der zweiten Seite erstreckt.

In einer vorteilhaften Weiterbildung ist vorgesehen, dass das jeweilige Element monolithisch ausgebildet ist. Auf diese Weise ist das jeweilige Element besonders robust ausgebildet und einfach zu fertigen.

Eines oder mehrere der Elemente sind vorzugsweise aus Kunststoff, faserverstärkter Kunststoff, Gummi oder Recycling-Gummi, Beton oder bewehrter Beton gefertigt.

Es wird als besonders vorteilhaft angesehen, wenn das jeweilige Element aus Recycling-Kunststoff ausgebildet ist. Die Verwendung von Recycling-Kunststoff hat zum einen den Vorteil, dass das jeweilige Element besonders ressourcenschonend und somit nachhaltig gefertigt werden kann. Zudem zeichnet sich Recycling-Kunststoff durch eine gewisse Elastizität aus, wodurch eine gewisse Verformung des jeweiligen Elements bei dessen Befestigung an der Fahrbahn möglich ist, wodurch Fahrbahnunebenheiten ausgeglichen werden können.

In einer besonders bevorzugten Ausführungsform ist vorgesehen, dass die Anlageseiten des jeweiligen Elements frei von Verankerungsstrukturen sind, sodass bei der Errichtung der Fahrbahnabgrenzung keine mechanische Verankerung der verwendeten Elemente untereinander erfolgt. Dadurch kann die Errichtung der Fahrbahnabgrenzung besonders schnell und einfach erfolgen, da auf keine exakte Ausrichtung der Elemente zueinander oder ein spezielles Einsetzverfahren, um etwaige mechanische Verankerungselemente miteinander in Eingriff zu bringen, verzichtet werden kann. Vielmehr können die Elemente zunächst lose auf die Fahrbahn aufgelegt und in die richtige Position gebracht werden, die zur Errichtung der Fahrbahnabgrenzung notwendig ist. Anschließend kann jedes Element für sich und unabhängig von den übrigen Elementen an der Fahrbahn befestigt werden, beispielsweise mit dieser verschraubt werden. Man kann dann beispielsweise mit einem der Elemente beginnen, dieses an der Fahrbahn befestigen und anschließend sukzessiv bzw. der Reihe nach die weiteren Elemente an den bereits befestigten Elementen ausrichten und anschließend mit der Fahrbahn befestigen. Unebenheiten der Fahrbahn, die eine Verankerung der Elemente untereinander erschweren oder verunmöglichen würden, sind aufgrund der Tatsache, dass die Anlageseiten frei von Verankerungsstrukturen sind, unerheblich. Zudem sind fertigungsbedingte Toleranzen, wie sie beispielsweise bei der Verwendung von Recycling-Kunststoff als Material auftreten können, bei Vorsehen von Verankerungsstrukturen besonders störend, da die toleranzbedingten Abweichungen bzw. fertigungsbedingten Abweichungen derart groß sein können, dass ein zur Verankerung der Elemente notwendiges Ineinandergreifen von komplementären Verankerungsstrukturen gegebenenfalls nicht möglich ist bzw. bei der Qualitätskontrolle, die ein exaktes Ineinandergreifen sicherstellen soll, ein großer Anteil der gefertigten Elemente verworfen werden müsste.

Es wird als besonders vorteilhaft angesehen, wenn auf der Unterseite des jeweiligen Elements Distanzstege zum Aufständern des jeweiligen Elements auf der Fahrbahn ausgebildet sind. Durch das Vorsehen von Distanzstegen kann ein möglichst ungehinderter Ablauf von Regenwasser zwischen der Fahrbahn und dem jeweiligen Element begünstigt werden. Insbesondere kann durch das Vorsehen der Distanzstege bei Regenereignissen anfallendes Wasser weitgehend ungehindert unter dem jeweiligen Element und damit der Fahrbahnabgrenzung hindurchströmen.

Es wird als besonders vorteilhaft angesehen, wenn die Distanzstege unmittelbar am Rand des jeweiligen Elements angeordnet sind.

Vor dem Hintergrund eines möglichst geringen Gewichts bei dennoch hoher Eigenstabilität wird es als vorteilhaft angesehen, wenn auf der Unterseite des jeweiligen Elements sich kreuzende Verstrebungen ausgebildet sind. Dadurch weist das jeweilige Element bei gegenüber einem Element aus Vollmaterial ein geringeres Gewicht bei dennoch hoher Formstabilität auf.

Es wird als besonders vorteilhaft angesehen, wenn die Oberseite des jeweiligen Elements eine im Wesentlichen geschlossene Fläche bildet.

Vor dem Hintergrund eines möglichst einfachen Befestigens und somit Verbindens des jeweiligen Elements mit der Fahrbahn wird es als vorteilhaft angesehen, wenn das jeweilige Element zumindest zwei sich von der Oberseite zu der Unterseite erstreckende, das jeweilige Element durchsetzende Durchgangsöffnungen aufweist zum mechanischen Befestigen des jeweiligen Elements mit der Fahrbahn mittels die Durchgangsöffnungen durchsetzenden Verbindungselementen.

Bei dem Verbindungselement handelt es sich vorzugsweise um eine Schraube.

Es wird als vorteilhaft angesehen, wenn die jeweilige Durchgangsöffnung in Art einer Stufenbohrung ausgebildet ist.

Bei einem erfindungsgemäßen Bogenelement handelt es sich um ein Bogenelement des erfindungsgemäßen modularen Systems.

Bei dem erfindungsgemäßen Linearelement handelt es sich um ein Linearelement des erfindungsgemäßen modularen Systems.

Bei dem erfindungsgemäßen Zwischenelement handelt es sich um ein Zwischenelement des erfindungsgemäßen modularen Systems.

Dementsprechend gelten die Ausführungen zu dem modularen System, zu dessen Vorteilen und vorteilhaften Weiterbildungen entsprechend für das erfindungsgemäße Bogenelement, das erfindungsgemäße Linearelement sowie das erfindungsgemäße Zwischenelement.

Ein erfindungsgemäßes Verfahren zum Errichten einer Fahrbahnabgrenzung erfolgt unter Verwendung des erfindungsgemäßen modularen Systems. Dementsprechend gelten die Ausführungen zu dem modularen System, zu dessen Vorteilen und vorteilhaften Weiterbildungen entsprechend für das erfindungsgemäße Verfahren.

In den nachfolgenden Figuren wird die Erfindung anhand von einem Ausführungsbeispiel näher erläutert, ohne auf dieses beschränkt zu sein. Es zeigen:
- Fig. 1: eine aus Elementen eines modularen Systems gebildete Verkehrsinsel mit einer ersten Größe in einer Draufsicht,
- Fig. 2: die Verkehrsinsel in einer Explosionsdarstellung,
- Fig. 3: eine weitere Verkehrsinsel mit einer zweiten Größe, gebildet aus Elementen des modularen Systems, in einer Draufsicht,
- Fig. 4: eine Verschwenkungsinsel mit einer ersten Größe, gebildet aus Elementen des modularen Systems, in einer Draufsicht,
- Fig. 5: eine weitere Verschwenkungsinsel mit einer zweiten Größe, gebildet aus Elementen des modularen Systems, in einer Draufsicht,
- Fig. 6: eine weitere Verschwenkungsinsel mit einer dritten Größe, gebildet aus Elementen des modularen Systems, in einer Draufsicht,
- Fig. 7: ein Bogenelement des modularen Systems in einer Draufsicht gemäß dem Pfeil VII in Fig. 8,
- Fig. 8: das Bogenelement in einer Ansicht gemäß dem Pfeil VIII in Fig. 7,
- Fig. 9: das Bogenelement in einer Ansicht gemäß dem Pfeil IX in Fig. 7,
- Fig. 10: das Bogenelement gemäß Fig. 7 in einer Schnittansicht,
- Fig. 11: das Bogenelement gemäß Fig. 7 in einer ersten perspektivischen Ansicht,
- Fig. 12: das Bogenelement gemäß Fig. 7 in einer zweiten perspektivischen Ansicht,
- Fig. 13: ein Linearelement des modularen Systems in einer Draufsicht,
- Fig. 13A: das Linearelement gemäß Fig. 13 in einer Schnittansicht,
- Fig. 14: das Linearelement gemäß Fig. 13 in einer ersten perspektivischen Ansicht,
- Fig. 15: das Linearelement gemäß Fig. 13 in einer zweiten perspektivischen Ansicht,
- Fig. 16: ein Zwischenelement des modularen Systems in einer Draufsicht gemäß dem Pfeil XVI in Fig. 17,
- Fig. 17: das Zwischenelement in einer Ansicht gemäß dem Pfeil XVII in Fig. 16,
- Fig. 18: das Zwischenelement in einer Schnittansicht,
- Fig. 19: das Zwischenelement gemäß Fig. 17 in einer ersten perspektivischen Ansicht,
- Fig. 20: das Zwischenelement gemäß Fig. 17 in einer zweiten perspektivischen Ansicht.

Die Fig. 1 zeigt eine Verkehrsinsel 3, die unter Verwendung eines modularen Systems 1 zur Errichtung von Fahrbahnabgrenzungen errichtet ist und auf einer Fahrbahn 2 befestigt ist. Die Verkehrsinsel 3 gemäß Fig. 1 ist dabei aus zwölf einzelnen Elementen 10, 20, 30 zusammengesetzt, wie insbesondere der Explosionsdarstellung der Fig. 2 zu entnehmen ist. Die Verkehrsinsel 3 gemäß Fig. 1 umfasst dabei drei unterschiedliche Arten von Elementen 10, 20, 30, nämlich zwei Bogenelemente 10, sieben Linearelemente 20 und drei Zwischenelemente 30. Das jeweilige Element 10, 20, 30 ist monolithisch und aus Recycling-Kunststoff ausgebildet.

Ein einzelnes Bogenelement 10 ist in den Fig. 7 bis 12 näher dargestellt. Ein einzelnes Linearelement 20 ist in den Fig. 13 bis 15 näher dargestellt und ein einzelnes Zwischenelement 30 ist in den Fig. 16 bis 20 näher dargestellt.

Zur Bildung der Verkehrsinsel 3 werden die Elemente 10, 20, 30 aneinander angelegt, in der Art, wie dies in der Fig. 1 gezeigt ist. Anschließend wird das jeweilige Element 10, 20, 30 mit der Fahrbahn 2 verbunden, nämlich mit der Fahrbahn 2 verschraubt.

Das jeweilige Element 10, 20, 30 ist plattenförmig ausgebildet. Das jeweilige Element 10, 20, 30 weist eine der Fahrbahn 2 abzuwendende Oberseite 11, 21, 31 und eine der Fahrbahn 2 zuzuwendende Unterseite 12, 22, 32 auf, die der Oberseite 11, 21, 31 gegenüberliegt. Das jeweilige Element 10, 20, 30 ist mit seiner Unterseite 12, 22, 32 auf die Fahrbahn 2 auflegbar. Auf der Unterseite 12, 22, 32 des jeweiligen Elements 10, 20, 30 sind Distanzstege 70 ausgebildet, zum Aufständern des jeweiligen Elements 10, 20, 30 auf der Fahrbahn 2.

Nachfolgend wird das Bogenelement 10 unter Bezugnahme auf die Fig. 7 bis 12 näher beschrieben. Das Bogenelement 10 ist in einer Draufsicht auf die Oberseite 11 sektorförmig ausgebildet. Die Draufsicht ist in der Fig. 7 gezeigt. Das Bogenelement 10 weist eine Ecke 13 auf, wobei sich von der Ecke 13 eine erste Seite 110 geradlinig erstreckt. Das Bogenelement 10 weist eine sich von der Ecke 13 geradlinig erstreckende zweite Seite 120 auf, wobei sich diese zweite Seite 120 in der Draufsicht senkrecht zu der ersten Seite 110 erstreckt. Dementsprechend schließen die zweite Seite 120 und die erste Seite 110 einen rechten Winkel ein. Das Bogenelement 10 weist eine sich bogenförmig erstreckende dritte Seite 130 auf, die sich zwischen einem der Ecke 13 abgewandten Ende 111 der ersten Seite 110 und einem der Ecke abgewandten Ende 121 der zweiten Seite 120 bogenförmig erstreckt. Konkret weist die dritte Seite 130 einen geradlinig verlaufenden ersten Endabschnitt 131 und einen senkrecht zu dem ersten Endabschnitt 131 geradlinig verlaufenden zweiten Endabschnitt 132 und einen zwischen dem ersten Endabschnitt 131 und dem zweiten Endabschnitt 132 verlaufenden Kreisbogenabschnitt 133 auf. Der Kreisbogenabschnitt 133 weist dabei einen Mittelpunktswinkel von 90° auf.

Die erste Seite 110 weist in ihrer Erstreckungsrichtung von der Ecke 13 bis zu dem Ende 111 der ersten Seite 110 eine Erstreckung mit einer ersten Länge X1 auf. Die zweite Seite 120 weist in ihrer Erstreckungsrichtung von der Ecke 13 bis zu dem Ende 121 der zweiten Seite 120 eine Erstreckung auf, die der ersten Länge X1 entspricht. Die erste Seite 110 und die zweite Seite 120 sind somit gleich lang. Die erste Länge X1 beträgt vorliegend 80 cm. Die erste Seite 110 und die zweite Seite 120 sind als Anlageseiten ausgebildet, wohingegen die dritte Seite 130 als Außenseite ausgebildet ist.

Allgemein zeichnet sich in dem vorliegenden Ausführungsbeispiel eine Außenseite gegenüber einer Anlageseite dadurch aus, dass eine Außenseite nicht dafür vorgesehen ist, an ein anderes Element 10, 20, 30 angelegt zu werden, sondern eine Außenseite der zu errichtenden Fahrbahnabgrenzung zu bilden, wie insbesondere der Fig. 1 zu entnehmen ist. Im Gegensatz zu einer Anlageseite weist in dem in den Figuren gezeigten Ausführungsbeispiel eine als Außenseite ausgebildete Seite 130, 230 eine Auffahrkante 50 auf, wobei die jeweilige Auffahrkante 50 mit einer durch die Unterseite 12, 22 des jeweiligen Elements 10, 20 definierte Auflageebene AE einen Winkel W1 von vorliegend etwa 40° einschließt, wie insbesondere den Fi. 9 und 13A zu entnehmen ist.

Im Gegensatz zu Außenseiten verlaufen als Anlageseiten ausgebildete Seiten 110, 120, 210, 220, 240, 310, 320, 330, 340 annähernd senkrecht zu der durch die Unterseiten 12, 22, 32 gebildeten Auflageebenen AE des jeweiligen Elements 10, 20, 30. Allerdings verlaufen die Anlageseiten vorliegend nicht exakt senkrecht zu der entsprechenden Auflageebene AE, sondern um einen kleinen Winkel von etwa 1° zu der Senkrechten geneigt. Dementsprechend beträgt ein von der jeweiligen Anlageseite mit der Auflageebene AE des entsprechenden Elements 10, 20, 30 eingeschlossener Neigungswinkel W2 vorliegend 91° und zwar derart, dass eine der Fahrbahn 2 abzuwendende Oberkante 61 der jeweiligen Anlageseite gegenüber einer der Fahrbahn 2 zuzuwendenden Unterkante 62 der jeweiligen Anlageseite nach außen übersteht. Durch diese Gestaltung kann sichergestellt werden, dass bei der Bildung einer Fahrbahnabgrenzung, wie beispielsweise der in der Fig. 1 dargestellten Verkehrsinsel 3, die Anlageseiten der einzelnen Elemente 10, 20, 30 in ihrem Anlagebereich mit ihren Oberkanten 61 aneinander anliegen, sodass die gebildete Fahrbahnabgrenzung auf ihrer der Fahrbahn 2 abgewandten Oberseite eine lückenlose bzw. annähernd geschlossene Oberfläche aufweist.

Das Linearelement 20 ist in den Fig. 13 bis 15 näher dargestellt. Das Linearelement 20 weist in einer Draufsicht auf die Oberseite 21, die in der Fig. 13 gezeigt ist, eine rechteckige Form auf. Das Linearelement 20 weist in der Draufsicht zwei sich geradlinig und zueinander parallel erstreckende längere Seiten 210, 220 und zwei sich senkrecht zu den längeren Seiten 210, 220 geradlinig und zueinander parallel erstreckende kürzere Seiten 230, 240 auf. Die längeren Seiten 210, 220 weisen jeweils eine Erstreckung auf, die der ersten Länge X1 entspricht. Die kürzeren Seiten 230, 240 weisen jeweils eine Erstreckung mit einer zweiten Länge X2 auf. Die zweite Länge X2 ist dabei halb so lang wie die erste Länge X1. Mit anderen Worten beträgt ein Verhältnis der zweiten Länge X2 zu der ersten Länge X1 0,5. Die zweite Länge X2 beträgt daher vorliegend 40 cm. Die kürzere Seite mit dem Bezugszeichen 230 ist vorliegend als Außenseite ausgebildet und weist dementsprechend die Auffahrkante 50 auf. Die andere kürzere Seite 240 und die beiden längeren Seiten 210, 220 sind als Anlageseiten ausgebildet. Dementsprechend sind die eine kürzere Seite 240 und die längeren Seiten 210, 220 um etwa 1° gegenüber der Senkrechten zu der Auflageebene AE nach außen geneigt ausgebildet.

Wie insbesondere den Fig. 13 und 14 zu entnehmen ist, ist das Linearelement 20 derart gestaltet, dass die Oberseite 21 des Linearelements 20 einen ersten quadratischen Abschnitt 23 aufweist und einen zweiten quadratischen Abschnitt 24 aufweist. In der Draufsicht umfasst der erste quadratische Abschnitt 23 die als Anlageseite ausgebildete kürzere Seite 240 und die an diese kürzere Seite 240 angrenzenden Hälften der längeren Seiten 210, 220. Der zweite quadratische Abschnitt 24 umfasst die als Außenseite ausgebildete kürzere Seite 230 und die an diese kürzere Seite 230 angrenzende Hälfte der jeweiligen längeren Seite 210, 220. Ein von dem ersten quadratischen Abschnitt 23 der Oberseite 21 gebildeter erster quadratischer Oberflächenabschnitt verläuft parallel zu der durch die Unterseite 22 des Linearelements 20 definierten Auflageebene AE. Im Gegensatz dazu verläuft ein von dem zweiten quadratischen Abschnitt 24 der Oberseite 21 gebildeter rechteckförmiger zweiter Oberflächenabschnitt geneigt zu der durch die Unterseite 22 des Linearelements 20 definierten Auflageebene AE, wie insbesondere der Schnittansicht der Fig. 13a zu entnehmen ist. An diesem rechteckigen zweiten Oberflächenabschnitt schließt sich die Auffahrkante 50 an, die einen Bestandteil des zweiten quadratischen Abschnitts 24 bildet.

Ein von dem zweiten rechteckigen Oberflächenabschnitt mit der Auflageebene AE eingeschlossener Winkel W3 beträgt vorliegend etwa 5°, wie der Fig. 3A zu entnehmen ist.

In ähnlicher Weise wie das Linearelement 20 ist das Bogenelement 10 derart gestaltet, dass die Oberseite 11 des Bogenelements 10 einen Oberflächenabschnitt 14 aufweist, wobei der Oberflächenabschnitt 14 parallel zu der durch die Unterseite 12 des Bogenelements 10 definierten Auflageebene AE verläuft. Dieser Oberflächenabschnitt 14 erstreckt sich von der Ecke 13 ausgehend bis zu der Hälfte der ersten Seite 110 und bis zu der Hälfte der zweiten Seite 120. An diesem Oberflächenabschnitt 14 schließt sich ein zu der Auflageebene AE geneigter Oberflächenabschnitt 15 an, dessen Neigung wiederum etwa 5° zu der Auflageebene beträgt. Der Übergangsbereich zwischen dem parallelen Oberflächenabschnitt 14 und dem daran anschließenden geneigten Oberflächenabschnitt 15 erfolgt in der Draufsicht einer gekrümmten, parallel zu der Außenkante 130 verlaufenden Linie, wie insbesondere der Fig. 7 zu entnehmen ist. An den geneigten Oberflächenabschnitt 15 schließt sich wiederum die Auffahrkante 50 an.

Das Zwischenelement 30, das in den Fig. 16 bis 20 näher dargestellt ist, ist in einer Draufsicht auf die Oberseite 31, die in der Fig. 16 gezeigt ist, quadratisch ausgebildet. Dementsprechend weist das Zwischenelement 30 in der Draufsicht vier sich geradlinig erstreckende Seiten 310, 320, 330, 340 auf, wobei die Seiten 310, 320, 330, 340 jeweils eine Erstreckung aufweisen, die der zweiten Länge X2 und somit der Hälfte der ersten Länge X1 entspricht. Dies ist auch insbesondere auch den Fig. 1 und 2 zu entnehmen. Die Seiten 310, 320, 330, 340 des Zwischenelements 30 sind als Anlageseiten ausgebildet und weisen dementsprechend keine Auffahrkante 50 auf, sondern sind wiederum um einen Winkel von 1° aus der Senkrechten zu der Auflageebene AE nach außen geneigt ausgebildet. Das Zwischenelement 30 ist derart gestaltet, dass eine durch die Oberseite 31 gebildete Oberfläche des Zwischenelements 30 parallel zu der durch die Unterseite 32 des Zwischenelements 30 definierte Auflageebene AE verläuft.

Wie insbesondere der Fig. 1 zu entnehmen ist, sind die Elemente 10, 20, 30 derart gestaltet, dass die Elemente 10, 20, 30 im Bereich der Anlageseiten derart aneinander anlegbar sind, dass die Oberseiten 11, 21, 31 der aneinander angelegten Elemente 10, 20, 30 im Anlagebereich der Elemente 10, 20, 30 stufenlos ineinander übergehen.

Im vorliegenden Fall weisen die Elemente 10, 20, 30 zwischen der Oberseite 11, 21, 31 und der Unterseite 12, 22, 32 eine identische maximale Erstreckung auf, die vorliegend 12 cm beträgt.

Auf der Unterseite 12, 22, 32 weist das jeweilige Element 10, 20, 30 sich kreuzende Verstrebungen 80 auf.

Die Elemente 10, 20, 30 weisen keinerlei Verankerungsstrukturen zur Verankerung der Elemente 10, 20, 30 untereinander auf. Dementsprechend ist das jeweilige Element 10, 20, 30 ausschließlich mit der Fahrbahn 2 und nicht mit einem oder mehreren der an das Element 10, 20, 30 angrenzenden weiteren Elemente 10, 20, 30 verbunden.

Das Verbinden des jeweiligen Elements 10, 20, 30 mit der Fahrbahn 2 erfolgt mittels Schrauben, wobei zu diesem Zweck das jeweilige Element 10, 20, 30 sich von der Oberseite 11, 21, 31 zu der Unterseite 12, 22, 32 erstreckende, das jeweilige Element 10, 20, 30 durchsetzende, senkrecht verlaufende Durchgangsöffnungen 90 aufweist. Dabei weist das Bogenelement 10 drei Durchgangsöffnungen 90 auf, wohingegen das Linearelement 20 und das Zwischenelement 30 lediglich zwei Durchgangsöffnungen 90 aufweisen. Durch diese Durchgangsöffnungen 90 kann eine Schraube in das jeweilige Element 10, 20, 30 derart eingeführt werden, dass die Schraube das Element 10, 20, 30 durchsetzt und mit der Fahrbahn 2 verankert ist, beispielsweise mittels eines in die Fahrbahn 2 eingebrachten Dübels.

Das vorbeschriebene modulare System 1, bestehend aus zumindest einem Bogenelement 10, zumindest einem Linearelement 20 und zumindest einem Zwischenelement 30, ermöglicht es dem Verwender, Fahrbahnabgrenzungen unterschiedlichster Art und Größe zu errichten. Lediglich beispielhaft sind in den Fig. 3, 4, 5 und 6 weitere mögliche Fahrbahnabgrenzungen gezeigt, die mittels des modularen Systems 1 errichtet werden können. Die Fig. 3 zeigt eine weitere Verkehrsinsel 3, die lediglich aus Bogenelementen 10 und Linearelementen 20 zusammengesetzt ist. Die Fig. 4 zeigt eine Verschwenkungsinsel 4, die lediglich aus Bogenelementen 10 und Linearelementen 20 zusammengesetzt ist. Die Fig. 5 zeigt eine Verschwenkungsinsel 4, die aus Bogenelementen 10, Linearelementen 20 und Zwischenelementen 30 zusammengesetzt ist. Die Fig. 6 zeigt eine Verschwenkungsinsel 4, die aus Bogenelementen 10, Linearelementen 20 und Zwischenelementen 30 zusammengesetzt ist.

### Bezugszeichenliste

- 1: modulares System
- 2: Fahrbahn
- 3: Verkehrsinsel
- 4: Verschwenkungsinsel
- 10: Bogenelement
- 11: Oberseite
- 12: Unterseite
- 13: Ecke
- 14: Oberflächenabschnitt
- 15: Oberflächenabschnitt
- 20: Linearelement
- 21: Oberseite
- 22: Unterseite
- 23: erster Abschnitt
- 24: zweiter Abschnitt
- 30: Zwischenelement
- 31: Oberseite
- 32: Unterseite
- 50: Auffahrkante
- 61: Oberkante
- 62: Unterkante
- 70: Distanzsteg
- 80: Verstrebung
- 110: erste Seite
- 111: Ende
- 120: zweite Seite
- 121: Ende
- 130: dritte Seite
- 210: längere Seite
- 220: längere Seite
- 230: kürzere Seite
- 240: kürzere Seite
- 310: Seite
- 320: Seite
- 330: Seite
- 340: Seite

- X1: erste Länge
- X2: zweite Länge

- W1: Winkel
- W2: Neigungswinkel
- W3: Winkel
- AE: Auflageebene

## Patentansprüche

1. Modulares System (1) zur Errichtung von Fahrbahnabgrenzungen auf einer Fahrbahn (2) in Form einer gegenüber der Fahrbahn (2) erhöhten Fläche, insbesondere zur Errichtung einer Verkehrsinsel (3), einer Verschwenkungsinsel (4), einer Beruhigungsinsel, einer Querungshilfe und/oder eines Minikreisverkehrsplatzes, wobei das modulare System (1) mehrere plattenförmige Elemente (10, 20, 30) umfasst, wobei das jeweilige Element (10, 20, 30) eine der Fahrbahn (2) abzuwendende Oberseite (11, 21, 31) und eine der Fahrbahn (2) zuzuwendende Unterseite (12, 22, 32) aufweist, wobei das jeweilige Element (10, 20, 30) mit seiner Unterseite (12, 22, 32) auf die Fahrbahn (2) auflegbar ist und wobei das jeweilige Element (10, 20, 30) mit der Fahrbahn (2) verbindbar ist, wobei die mehreren Elemente (10, 20, 30) umfassen:
- zumindest ein Bogenelement (10),
- zumindest ein Linearelement (20) und
- zumindest ein Zwischenelement (30),
wobei das Bogenelement (10) in einer Draufsicht auf die Oberseite (11) sektorförmig ausgebildet ist mit einer sich von einer Ecke (13) des Bogenelements (10) geradlinig erstreckenden erste Seite (110), mit einer sich von der Ecke (13) geradlinig erstreckenden zweiten Seite (120), wobei die zweite Seite (120) und die erste Seite (110) einen rechten Winkel einschließen, und mit einer sich bogenförmig erstreckenden dritten Seite (130), die sich zwischen einem der Ecke (13) abgewandten Ende (111) der ersten Seite (110) und einem der Ecke (13) abgewandten Ende (121) der zweiten Seite (120) erstreckt, wobei die erste Seite (110) in ihrer Erstreckungsrichtung von der Ecke (13) bis zu dem Ende (111) der ersten Seite (110) eine Erstreckung mit einer ersten Länge (X1) aufweist und die zweite Seite (120) in ihrer Erstreckungsrichtung von der Ecke (13) bis zu dem Ende (121) der zweiten Seite (120) eine Erstreckung aufweist, die der ersten Länge (X1) entspricht, wobei die erste Seite (110) und die zweite Seite (120) als Anlageseiten ausgebildet sind und die dritte Seite (130) als Außenseite ausgebildet ist,
wobei das Linearelement (20) in einer Draufsicht auf die Oberseite (21) rechteckig ausgebildet ist mit zwei sich geradlinig und zueinander parallel erstreckenden längeren Seiten (210, 220) und mit zwei sich senkrecht zu den längeren Seiten (210, 220), geradlinig und zueinander parallel erstreckenden kürzeren Seiten (230, 240), wobei die längeren Seiten (210, 220) jeweils eine Erstreckung aufweisen, die der ersten Länge (X1) entspricht, wobei die kürzeren Seiten (230, 240) jeweils eine Erstreckung mit einer zweiten Länge (X2) aufweisen, wobei ein Verhältnis der zweiten Länge (X2) zu der ersten Länge (X1) 0,5 beträgt, wobei eine Seite (230) der kürzeren Seiten (230, 240) als Außenseite ausgebildet ist und die andere kürzere Seite (240) und die längeren Seiten (210, 220) als Anlageseiten ausgebildet sind,
wobei das Zwischenelement (30) in einer Draufsicht auf die Oberseite (31) quadratisch ausgebildet ist mit vier sich geradlinig erstreckenden Seiten (310, 320, 330, 340), wobei die Seiten (310, 320, 330, 340) des Zwischenelements jeweils eine Erstreckung aufweisen, die der zweiten Länge (X2) entspricht, wobei die Seiten (310, 320, 330, 340) des Zwischenelements (30) als Anlageseiten ausgebildet sind,
wobei die Elemente (10, 20, 30) derart ausgebildet sind, dass die Elemente (10, 20, 30) im Bereich der Anlageseiten derart aneinander anlegbar sind, dass die Oberseiten (11, 21, 31) der aneinander angelegten Elemente (10, 20, 30) im Anlagebereich der Elemente (10, 20, 30) stufenlos ineinander übergehen.

2. Modulares System (1) nach Anspruch 1, wobei das Bogenelement (10) und das Linearelement (20) im Bereich der jeweiligen Außenseite eine Auffahrkante (50) aufweisen, vorzugsweise die Auffahrkante (50) mit einer durch die Unterseite (12, 22) des jeweiligen Elements (10, 20) definierten Auflageebene (AE) einen Winkel (W1) von 20° bis 60° einschließt.

3. Modulares System (1) nach einem der Ansprüche 1 bis 2, wobei die jeweilige Anlageseite des jeweiligen Elements (10, 20, 30) derart ausgebildet ist, dass eine der Fahrbahn (2) abzuwendende Oberkante (61) der Anlageseite gegenüber einer der Fahrbahn (2) zuzuwendenden Unterkante (62) nach außen übersteht.

4. Modulares System (1) nach einem der Ansprüche 1 bis 3, wobei die jeweilige Anlageseite des jeweiligen Elements (10, 20, 30) zu einer durch die Unterseite (12, 22, 32) des jeweiligen Elements (10, 20, 30) definierten Auflageebene (AE) geneigt ausgebildet ist, wobei ein von der Anlageseite mit der Auflageebene (AE) eingeschlossener Neigungswinkel (W2) von größer 90° bis kleiner gleich 95° beträgt.

5. Modulares System (1) nach einem der Ansprüche 1 bis 4, wobei das Zwischenelement (30) derart gestaltet ist, dass in der Draufsicht auf die Oberseite (31) eine durch die Oberseite (31) gebildete Oberfläche des Zwischenelements (30) parallel zu einer durch die Unterseite (32) des Zwischenelements (30) definierten Auflageebene (AE) verläuft.

6. Modulares System (1) nach einem der Ansprüche 1 bis 5, wobei das Linearelement (20) derart gestaltet ist, dass die Oberseite (21) des Linearelements (20) in der Draufsicht auf die Oberseite (21) einen quadratischen ersten Abschnitt (23) aufweist, wobei der quadratische erste Abschnitt (23) die als Anlageseite ausgebildete kürzere Seite (240) und die an diese kürzere Seite (240) angrenzenden Hälften der längeren Seiten (210, 220) umfasst, wobei ein von dem quadratischen ersten Abschnitt (23) der Oberseite (21) gebildeter erster Oberflächenabschnitt parallel zu einer durch die Unterseite (22) des Linearelements (20) definierten Auflageebene (AE) verläuft.

7. Modulares System (1) nach einem der Ansprüche 1 bis 6, wobei das Linearelement (20) derart gestaltet ist, dass die Oberseite (21) des Linearelements (20) in der Draufsicht auf die Oberseite (21) einen quadratischen zweiten Abschnitt (24) aufweist, wobei der quadratische zweite Abschnitt (24) die als Außenseite ausgebildete kürzere Seite (230) und die an diese kürzere Seite (230) angrenzenden Hälften der längeren Seiten (210, 220) umfasst, wobei ein von dem quadratischen zweiten Abschnitt (24) der Oberseite (21) gebildeter zweiter Oberflächenabschnitt geneigt zu einer durch die Unterseite (22) des Linearelements (20) definierten Auflageebene (AE) verläuft.

8. Modulares System (1) nach einem der Ansprüche 1 bis 7, wobei das Bogenelement (10) derart gestaltet ist, dass die Oberseite (11) des Bogenelements (10) in der Draufsicht auf die Oberseite (11) einen Oberflächenabschnitt (14) aufweist, wobei der Oberflächenabschnitt (14) parallel zu einer durch die Unterseite (12) des Bogenelements (10) definierten Auflageebene (AE) verläuft, wobei der Oberflächenabschnitt (14) sich von der Ecke (13) ausgehend bis zu der Hälfte der ersten Seite (110) und bis zu der Hälfte der zweiten Seite (120) erstreckt.

9. Modulares System (1) nach einem der Ansprüche 1 bis 8, wobei das jeweilige Element (10, 20, 30) monolithisch ausgebildet ist.

10. Modulares System (1) nach einem der Ansprüche 1 bis 9, wobei das jeweilige Element (10, 20, 30) aus Recycling-Kunststoff ausgebildet ist.

11. Modulares System (1) nach einem der Ansprüche 1 bis 10, wobei die Anlageseiten des jeweiligen Elements (10, 20, 30) frei von Verankerungsstrukturen sind, sodass bei der Errichtung der Fahrbahnabgrenzung keine mechanische Verankerung der verwendeten Elemente (10, 20, 30) untereinander erfolgt.

12. Modulares System (1) nach einem der Ansprüche 1 bis 11, wobei auf der Unterseite (12, 22, 32) des jeweiligen Elements (10, 20, 30) sich kreuzende Verstrebungen (80) ausgebildet sind.

13. Bogenelement des modularen Systems nach einem der Ansprüche 1 bis 12.

14. Linearelement des modularen Systems nach einem der Ansprüche 1 bis 12.

15. Zwischenelement des modularen Systems nach einem der Ansprüche 1 bis 12.
